# EUROPÄISCHE PATENTANMELDUNG

(11) **EP 1 040 898 A2**
(43) Veröffentlichungstag der Anmeldung: **04.10.2000**
(21) Anmeldenummer: 00105751.2
(22) Anmeldetag: 17.03.2000
(51) Int. Cl.: B26D 7/26

(54) **Messerwellen-Aufnahmeeinheit für Messer einer Lachsschneidemaschine**

(30) Priorität: 31.03.1999 DE 29905889 U
(71) Anmelder: Berndt, Günter, 21516 Müssen (DE)
(72) Erfinder: Berndt, Günter, 21516 Müssen (DE)
(74) Vertreter: DIEHL GLAESER HILTL & PARTNER

(57) **Zusammenfassung**

Messerwellen-Aufnahmeeinheit für ein horizontales Messer (10) einer sich drehenden Hauptlagerronde (210) einer Lachsschneidemaschine. Eine vertikal ausgerichtete Messerwelle (10) weist an ihrem oberen Ende das Messer und an ihrem unteren Ende das Antriebsritzel (24) auf und ist in Kegelrollenlagern (13, 14) drehbar gelagert. Die äußeren Lagerringe der Kegelrollenlager (13, 14) sind in einem zylindrischen Gehäuse (200) in der Hauptlagerronde (210) befestigt.

## Beschreibung

Die Erfindung bezieht sich auf eine Messerwellen-Aufnahmeeinheit zur Halterung eines drehbar angetriebenen horizontal ausge-richteten Messers an einer sich drehenden Hauptlagerronde einer Lachsschneidemaschine, aufweisend eine vertikal ausgerichtete Messerwelle, an deren oberen End das Messer und an deren unteren Ende das Antriebsritzel angeordnet sind und die in zwei Kegelrollenlagern drehbar gelagert ist, deren außenliegende Lagerringe zur Hauptlagerronde hin festgelegt sind.

Es ist bislang üblich, die beiden Lager für die Messerwelle für sich, und zwar von oben bzw. von unten her in die Hauptlagerronde einzusetzen. Dies bedeutete, dass für die Lagerungen relativ kompliziert ausgestaltete Durchgänge durch die Hauptlagerronde geschaffen werden mussten. Die Montage selbst war auch insofern kompliziert, als Arbeiten sowohl von oberhalb als auch von unterhalb der Hauptlagerronde durchgeführt werden mußten. Wenn aus irgendeinem Grunde nach einer gewissen Betriebszeit die Messerwelle ausgebaut werden musste, mussten die entsprechenden Demontageschritte durchgeführt werden und nach der eigentlichen Reparatur mussten die Montagevorgänge erneut durchgeführt werden.

Der Erfindung liegt die Aufgabe zu Grunde, eine Messerwellen-Aufnahmeeinheit der eingangs genannten Art so auszugestalten, dass der Austausch der Messerwelle aus der Hauptlagerronderinnerhalb kürzester Zeit mit nur einfachen Arbeitsvorgängen bewältigt werden kann.

Erreicht wird dies dadurch, dass die äußeren Lagerringe der Kegelrollenlager innen in einem im wesentlichen zylindrischen Gehäuse befestigt sind, das seinerseits in einer entsprechenden Bohrung in der Hauptlagerronde befestigt ist.

Für die vorliegende Erfindung ist wesentlich, dass die Messerwelle mit dem zugehörigen Lagern und einem Gehäuse als Einheit ausgebildet worden ist, die für sich gesehen durch einfache Arbeitsvorgänge in die Hauptlagerronde eingebaut und auch ausgebaut werden kann. In diesem Zusammenhang ist es nämlich lediglich notwendig, eine bestimmte Anzahl von Schrauben zu lösen, einen Sicherungsring zu entfernen und die Messer-wellenaufnahmeeinheit als ganzes aus der Hauptlagerronde zu entnehmen. Insbesondere müssen die einzelnen Lager nicht ausgebaut und mit den damit verbundenen Justiervorgängen eingebaut werden, sondern die Messerwellenaufnahmeeinheit kann als ganzes ein- und ausgebaut werden.

Die Erfindung wird nachstehend anhand der Zeichnung beispielsweise erläutert.

Die Zeichnung zeigt eine vertikale Schnittansicht der Messer-wellenaufnahmeeinheit gemäß der Erfindung.

In der Figur ist mit 210 die Hauptlagerronde eines Lachsschneiders gezeigt. Die Hauptlagerronde 210 wird über einen nicht gezeigten Antriebsmotor in Drehung gesetzt und ist mit einer Messerhalterung ausgestattet, so dass durch Drehung der Hauptlagerronde 210 das Messer sowohl eine Kreisbahn durchläuft als auch sich dabei um seine eigene Achse dreht. Die Messerwelle hat in der Zeichnung die Bezugszahl 10, d.h. oberhalb der Messerwelle wird das nicht gezeigte Kreismesser aufgesetzt, wobei im unteren Bereich die Messerwelle 10 über ein Antriebsritzel 24 in Drehung gesetzt wird. Mit 21 ist die Passfeder bezeichnet, 19 ist eine Distanzscheibe und 21 ein Sicherungsring, um das Ritzel 18 auf der Messerwelle 10 zu befestigen.

Die Messerwelle 10 ist mit einer Wellendichtung 11 ausgestattet und geht durch die Zentralbohrung eines Lagerflansches 12 hindurch. Mit 120 sind Befestigungsschrauben bezeichnet, die dazu dienen, den Lagerflansch 12 an der Hauptlagerronde 210 zu befestigen.

Die Messerwelle 10 ist in Kegelrollenlagern 13 und 14 gelagert, wobei die Außenlagerringe der Kegelrollenlager 13 und 14 in einem im wesentlichen zylindrischen Gehäuse 200 Aufnahme finden. Das Gehäuse 200 sitzt in der Hauptlagerronde 210 und wird über einen oberen Flansch mit den bereits erwähnten Befestigungsschrauben 120 mit Hilfe des Flansches 12 an der Hauptlagerronde 210 befestigt.

Das untere Kegelrollenlager 14 wird durch einen Gegenflansch 22, Befestigungsschrauben 23, einen weiteren Flansch 16 und eine Wellenmutter 17 an Ort und Stelle gehaltert, wobei zusätzlich noch eine Wellendichtung 15 vorgesehen ist.

Wenn die Messerwelle 10 von der Hauptlagerronde 210 entfernt werden soll, so ist es lediglich erforderlich, die Schrauben 120 zu lösen, den unteren Sicherungsring zu entfernen, und auf diese Art und Weise kann die Messerwelle 10 mit dem Antriebsritzel 18 ausgebaut werden. Der Einbauvorgang findet in der umgekehrten Reihenfolge statt, wesentlich ist dabei, dass die Messerwelle 10 aus den Kegelrollenlagern 13 und 14 nicht entnommen werden muss, da diese in dem zylindrischen Gehäuse 200 verbleiben können.

## Patentansprüche

1. Messerwellen-Aufnahmeeinheit zur Halterung eines drehbar ange-triebenen horizontal ausgerichteten Messers (10) an einer sich drehenden Hauptlagerronde (210) einer Lachsschneidemaschine, aufweisend eine vertikal ausgerichtete Messerwelle (10), an deren oberen Ende das Messer und an deren unteren Ende das Antriebsritzel (24) angeordnet sind und die in zwei Kegelrollenlagern (13, 14) drehbar gelagert ist, deren außenliegende Lagerringe zur Hauptlagerronde (210) hin fest-gelegt sind, dadurch gekennzeichnet, dass die äußeren Lagerringe der Kegelrollenlager (13, 14) innen in einem im wesentlichen zylindrischen Gehäuse (200) befestigt sind, das seinerseits in einer entsprechenden Bohrung in der Hauptlagerronde (210) befestigt ist.
